# FASCICULE DE BREVET EUROPEEN

(11) **EP 0 607 069 B1**
(45) Date de publication et mention de la délivrance du brevet: **17.09.1997**
(21) Numéro de dépôt: 94400045.4
(22) Date de dépôt: 07.01.1994
(51) Int. Cl.: F03C 1/04

(54) **Piston de moteur hydraulique**
Flüssigkeitsmotorkolben
Hydraulic motor piston

(30) Priorité: 13.01.1993 FR 9300218
(43) Date de publication de la demande: 20.07.1994
(73) Titulaire: POCLAIN HYDRAULICS, 60411 Verberie Cédex (FR)
(72) Inventeur: Martin, Louis, F-60200 Compiègne (FR); Souply, Jean-Pierre, F-60300 Senlis (FR)
(74) Mandataire: Hasenrader, Hubert

(56) Documents cités:
- GB-A- 1 351 938

## Description

On connaît déjà un piston utilisable dans un moteur hydraulique comprenant un carter et un bloc-cylindres monté rotatif par rapport au carter autour d'un axe de rotation, bloc-cylindres dans lequel au moins un cylindre est ménagé et présente une première et une deuxième paroi cylindriques ayant des axes parallèles, éventuellement confondus, la première paroi cylindrique étant plus éloignée de l'axe de rotation que la deuxième paroi cylindrique et ayant une section transversale supérieure à celle de ladite deuxième paroi cylindrique, le piston comportant un premier et un deuxième corps de piston, dont les génératrices sont parallèles à un même axe, qui sont montés coulissants à l'intérieur de, et par rapport auxdites première et deuxième parois cylindriques du cylindre et avec lesquelles ils délimitent des première et deuxième chambres de travail d'un fluide, respectivement, un moyen d'étanchéité réalisant l'étanchéité entre le premier corps de piston et la première paroi cylindrique et un moyen de communication réalisant une communication permanente entre lesdites première et deuxième chambres de travail.

De telles réalisations antérieures sont connues par le brevet français publié sous le numéro 2669682. Dans certaines d'entre elles, le moyen de communication comprend un conduit central ménagé dans la partie centrale du deuxième corps de piston, et au moins un conduit transversal, également ménagé dans ce deuxième corps de piston reliant le conduit central à la première chambre de travail, ledit conduit central débouchant dans la deuxième chambre de travail. Cette réalisation présente entre autres les inconvénients de réduire la résistance mécanique du deuxième corps de piston, et, d'être à l'origine de pertes de charge importantes, constantes et permanentes en ce qui concerne la communication entre les deux chambres de travail.

Dans d'autres réalisations, des rainures longitudinales sont ménagées dans la deuxième paroi cylindrique et relient les deux chambres de travail. Un inconvénient de ce type de réalisation réside dans l'affaiblissement de la deuxième paroi cylindrique et dans la médiocrité du guidage qu'elle procure au piston.

L'invention entend remédier à ces inconvénients en prévoyant que ledit moyen de communication comprenne au moins une réduction de la section transversale du deuxième corps de piston, chaque réduction de la section transversale s'étendant longitudinalement à la périphérie radiale dudit deuxième corps de piston entre une section transversale d'extrémité du deuxième corps de piston et le premier corps de piston.

Les avantageuses dispositions suivantes sont en outre de préférence adoptées:
- le deuxième corps de piston possédant un axe de piston constituant un axe de symétrie parallèle à l'axe des génératrices de ce deuxième corps de piston, le moyen de communication comprend deux réductions de la section transversale du deuxième corps de piston constituées par deux conduits longitudinaux qui débouchent à la périphérie radiale du deuxième corps de piston, en étant disposés symétriquement par rapport à l'axe de piston;
- le moyen de communication comprend en outre une gorge transversale, qui est voisine de la zone de raccordement des premier et deuxième corps de piston et dans laquelle débouchent la ou les réductions de la section transversale du deuxième corps de piston;
- le piston étant susceptible, par l'intermédiaire d'un rouleau monté rotatif autour d'un axe sensiblement parallèle à l'axe de rotation du bloc-cylindres, de prendre appui sur une came de réaction solidaire du carter du moteur hydraulique, le deuxième corps de piston possède un axe de piston, constituant un axe central de symétrie et comprend deuxdites réductions de sa section transversale, qui sont symétriques mutuellement par rapport à l'axe de piston et par rapport au plan perpendiculaire à l'axe de rotation et contenant l'axe de piston.

La section transversale d'une réduction peut notamment être réalisée suivant l'une des variantes suivantes:
- la section transversale de chaque réduction est constituée par la surface comprise entre la surface délimitant la deuxième paroi cylindrique et une corde intersectant ladite surface délimitant la deuxième paroi cylindrique;
- le deuxième corps de piston possédant un axe de piston constituant un axe de symétrie, dans la configuration dans laquelle le deuxième corps de piston est disposé au moins partiellement en regard de la deuxième paroi cylindrique, la section transversale de chaque réduction est constituée par l'intersection, d'une part, d'un rectangle, dont une médiane est contenue dans un plan contenant l'axe de piston et dont deux côtés intersectent la périphérie radiale du deuxième corps de piston, avec, d'autre part, la surface délimitant la deuxième paroi cylindrique;
- le deuxième corps de piston possédant un axe de piston constituant un axe de symétrie, dans la configuration dans laquelle le deuxième corps de piston est disposé au moins partiellement en regard de la deuxième paroi cylindrique, la section transversale de chaque réduction est constituée par l'intersection, d'une part, d'un U, dont la barre transversale, constituée par un demi-cercle, joint les deux branches parallèles du U, la droite équidistante desdites branches du U étant contenue dans un plan contenant l'axe de piston, les deux branches du U intersectant la surface délimitant la périphérie radiale du deuxième corps de piston, avec, d'autre part, la surface délimitant la deuxième paroi cylindrique.

L'avantage principal des réalisations conformes à l'invention réside dans l'obtention de pertes de charge réduites et, dans une réalisation préférée, dans l'obtention d'une bonne faculté d'adaptation du guidage du piston aux inégalités éventuelles de la came, tout ceci par adoption d'un piston mécaniquement résistant, simple à usiner.

L'invention sera mieux comprise, et des caractéristiques secondaires et leurs avantages apparaîtront au cours de la description de réalisations donnée ci-dessous à titre d'exemple.

Il est entendu que la description et les dessins ne sont donnés qu'à titre indicatif et non limitatif.

Il sera fait référence aux dessins annexés, dans lesquels:
- la figure 1 est une coupe axiale d'un moteur hydraulique comportant un piston conforme à l'invention;
- la figure 2A est une coupe axiale du piston du moteur de la figure 1;
- la figure 2B est une vue du piston suivant FIIB de la figure 2A;
- la figure 2C est une section suivant IIC-IIC de la figure 2A;
- les figures 3A, 4A, 5A et 6A sont des coupes axiales, analogues à celle de la figure 2A, de variantes de réalisations conformes à l'invention, d'un piston de moteur hydraulique;
- les figures 3B, 4B, 5B et 6B sont des vues du piston suivant FIIIB, FIVB, FVB et FVIB des figures 3A, 4A, 5A, et 6A, respectivement; et,
- les figures 3C, 4C, 5C et 6C sont des sections suivant IIIC-IIIC, **I**VC-IVC, VC-VC et VIC-VIC, des figures 3A, 4A, 5A et 6A, respectivement.

Le moteur hydraulique de la figure 1 comprend les caractéristiques suivantes, communes à toutes les réalisations représentées:
- un carter 1, en plusieurs parties assemblées par des vis 2,
- un arbre de sortie 3, monté à rotation par rapport au carter 1, autour d'un axe de rotation 5, au moyen de deux paliers à rouleaux 4, et muni de cannelures internes 6;
- un bloc-cylindres 7, comportant un alésage muni de cannelures 8, rendu solidaire de l'arbre de sortie 3 vis-à-vis de la rotation d'axe 5, par imbrication des cannelures 8 avec les cannelures 6;
- une périphérie interne du carter constituant une came ondulée 9;
- une face de communication 10, plane, perpendiculaire à l'axe de rotation 5, appartenant au bloc-cylindres 7;
- des conduits de cylindre 11 reliant, chacun, une chambre de travail 25 d'un fluide sous pression, ménagée dans le bloc-cylindres 7, à la face de communication 10, les divers conduits de cylindre 11 débouchant dans ladite face de communication par des orifices centrés sur un même cercle d'axe 5;
- un distributeur interne de fluide 12, qui comporte une face cylindrique 13 présentant plusieurs épaulements, radialement décalés, de forme complémentaire de celle d'un évidement 14 que comporte le carter 1;
- deux gorges 15, 16 ménagées entre le carter 1 et le distributeur interne de fluide 12, débouchant dans sa face cylindrique 13;
- deux conduits internes 17, 18 ménagés dans la paroi du carter 1, reliant les gorges 15, 16 à des conduits externes 19, 20 d'alimentation en fluide sous pression et d'échappement de fluide, respectivement, ces conduits 19, 20 étant reliés à un distributeur externe de fluide assurant sélectivement la mise en communication de l'un avec une source de fluide sous pression et de l'autre avec un réservoir de décharge;
- une face de distribution 21, plane, perpendiculaire à l'axe de rotation 5, appartenant au distributeur interne de fluide 12, maintenue en appui sensiblement étanche sur la face de communication 10; par exemple de manière connue en soi, par les ressorts;
- des conduits de distribution 22, 23 reliés aux gorges 15, 16, respectivement, ménagés dans le distributeur interne de fluide 12, et débouchant dans sa face de distribution 21 par des orifices centrés sur le même cercle que les orifices des conduits de cylindres, en étant en outre alternés (un orifice d'un conduit de distribution 22 succédant à un orifice d'un conduit de distribution 23, lui-même succédant à un orifice d'un conduit de distribution 22, etc...);
- un dispositif 24 de pions et d'encoches rendant solidaires, vis-à-vis de la rotation d'axe 5, le distributeur interne de fluide 12 du carter 1.

Les dispositions des conduits de cylindre 11 et des conduits de distribution 22, 23 sont telles, que chaque conduit de cylindre 11 communique alternativement avec un conduit de distribution 22, puis avec un conduit de distribution 23, puis de nouveau avec un conduit de distribution 22, au cours de la rotation relative du bloc-cylindres 7 par rapport au distributeur de fluide sous pression 12.

Une pluralités de cylindres est ménagée dans le bloc-cylindres 7, ces cylindres comportant chacun une première paroi cylindrique 26, d'axe 27, et, une deuxième paroi cylindrique 28, coaxiale à la première paroi cylindrique, également d'axe 27, les axes 27 des divers cylindres étant disposés sensiblement radialement par rapport à l'axe de rotation 5 et étant angulairement régulièrement espacés autour de l'axe de rotation 5.

En variante, les première et deuxième parois cylindriques pourraient avoir des axes distincts, mais cependant parallèles. Un épaulement 29, contenu dans un plan perpendiculaire à l'axe 27 des parois cylindriques relie celles-ci. Le diamètre D28 de la deuxième paroi cylindrique est en outre inférieur à celui, D26, de la première paroi cylindrique, la deuxième paroi cylindrique 28 étant située entre l'axe de rotation 5 et la première paroi cylindrique 26. Enfin, cette première paroi cylindrique 26 débouche, à l'opposé de l'épaulement 29, dans l'enceinte 30 délimitée par le carter 1.

Un piston comprend un premier corps de piston 31, ayant une face cylindrique 32 de diamètre égal à D26, au jeu près de fonctionnement permettant le coulissement du premier corps de piston 31 par rapport à la première paroi cylindrique 26, et, un deuxième corps de piston 33, coaxial au premier corps 31, ayant une face cylindrique 34 de diamètre égal à D28, au jeu près de fonctionnement permettant le coulissement de ce deuxième corps de piston 33 par rapport à la deuxième paroi cylindrique 28. Une face transversale 37, appartenant au premier corps de piston 31 et le délimitant, sensiblement perpendiculaire à l'axe 27, relie les faces cylindriques 32 et 34, une gorge 38 réalisant le raccordement de la face transversale 37 à la deuxième face cylindrique 34. Les premier (31) et deuxième (33) corps de piston sont introduits dans, et montés coulissant par rapport aux première (26) et deuxième (28) parois cylindriques, et déterminent des chambres (35, 25) de travail d'un fluide, respectivement. La chambre de travail 35 est délimitée par la première paroi cylindrique 26, l'épaulement 29, la face transversale 37 et la gorge 38. La deuxième chambre de travail 25 est délimitée par une face transversale 39, perpendiculaire à l'axe 27, constituant l'extrémité interne du deuxième corps de piston 33, par le fond 40, perpendiculaire à l'axe 27, de délimitation de la deuxième paroi cylindrique 28, et par cette deuxième paroi cylindrique 28 elle-même. La chambre de travail 25 est en outre raccordée au conduit de cylindre 11. Il doit également être noté qu'une gorge transversale 41 est ménagée dans le premier corps de piston 31, débouche dans la face cylindrique 32 et reçoit un organe d'étanchéité 42, qui réalise l'étanchéité entre la première paroi cylindrique 26 et le premier corps de piston 31.

Un rouleau 52, cylindrique, d'axe 53 et de génératrices parallèles à l'axe de rotation 5, est monté rotatif sur l'extrémité du premier corps de piston 31 opposée au deuxième corps de piston 33 et réalise l'appui du piston sur la came 9.

Dans chacune des réalisations représentées, un moyen de communication réalise les communications entre la deuxième chambre de travail 25 et la chambre première de travail 35.

Dans la réalisation des figures 2A, 2B et 2C, deux méplats 43, définis par des plans parallèles entre eux et, à l'axe 27, équidistants de cet axe 27, s'étendant entre la face transversale 39 et la gorge 38, délimitent deux réductions 44 de la section transversale du deuxième corps de piston 33, qui sont symétriques par rapport à l'axe 27, et correspondent, chacune, à la surface comprise entre la deuxième paroi cylindrique 28 et le méplat 43 intersectant ladite deuxième paroi cylindrique. Les méplats 43 sont en outre symétriques par rapport au plan transversal T, contenant l'axe 27, perpendiculaire à la direction D5 de l'axe de rotation 5. Deux conduits longitudinaux 45 sont ainsi ménagés, à l'emplacement des réductions 44, entre la deuxième paroi cylindrique 28 et les deux méplats 43 et relient les deux chambres de travail 25 et 35, débouchant dans la gorge 38. Ces conduits 45, en raison de leur constitution, débouchent à la périphérie radiale 34 du deuxième corps de piston 33. Le plan P contenant l'axe de rotation 5 et l'axe 27 est en outre plan de symétrie de chaque réduction 44.

La réalisation des figures 3A, 3B, 3C, proche de la précédente, s'en distingue par le remplacement des méplats 43 par des méplats 143, symétriques par rapport au plan transversal T perpendiculaire à la direction D5, contenant l'axe 27, ces méplats 143 étant obliques par rapport audit plan T, convergeant vers la face transversale 39 d'extrémité du deuxième corps de piston 33, et définissant de ce fait deux conduits longitudinaux 145, de sections transversales 144 croissante de la gorge 38 jusqu'à la face transversale 39. Ces conduits 145 qui débouchent à la périphérie radiale 34 du deuxième corps de piston 33, sont symétriques également par rapport à l'axe 27, et relient les chambres de travail 25 et 35. Le plan P, contenant l'axe de rotation 5, et l'axe 27, est un plan de symétrie de chaque réduction 144.

La réalisation des figures 4A, 4B, 4C adoptent deux réductions 244 de la section transversale du deuxième corps de piston 33, chacune étant constituée par l'intersection d'un rectangle, dont une médiane 246 est contenue dans le plan P, radial, contenant l'axe de rotation 5 et l'axe 27 et dont les deux côtés 247 parallèles au plan P intersectent la deuxième paroi cylindrique 28 (et donc la périphérie radiale 34 du deuxième corps de piston 33). Ainsi sont constitués deux conduits longitudinaux 245, qui débouchent à la périphérie radiale du deuxième corps de piston 33, qui sont symétriques par rapport au plan transversal T perpendiculaire à l'axe de rotation 5 et à la direction D5 et contenant l'axe 27, qui sont également symétriques par rapport à l'axe 27, et qui relient les deux chambres de travail 25 et 35, en débouchant dans la gorge 38. Le plan P est un plan de symétrie de chaque réduction 244.

La réalisation des figures 5A, 5B, 5C, proche de celle des figures 4A, 4B, 4C, s'en distingue par la forme de deux réductions 344 de la section transversale du deuxième corps de piston 33. La section transversale 344 de chaque réduction correspond à l'intersection d'un U, dont la barre concave transversale 348, constituée par un demi-cercle, joint deux branches parallèles 349, la droite 350, équidistante des deux branches 349, étant contenue dans le plan P, radial, contenant l'axe de rotation 5 et l'axe 27, intersection dudit U avec la périphérie radiale 34 du deuxième corps de piston 33, et donc, avec la deuxième paroi cylindrique 28.

De cette manière, deux conduits longitudinaux 345 sont ménagés dans le deuxième corps de piston 33, débouchent dans sa périphérie radiale, relient les chambres de travail 25 et 35 en débouchant dans la gorge 38, et sont symétriques par rapport au plan transversal T, perpendiculaire à la direction D5 de l'axe de rotation 5 et contenant l'axe 27, et, par rapport à l'axe 27 lui-même. Les sections transversales 344 sont en outre constantes le long de chaque conduit 345, depuis la face transversale 39 jusqu'à la gorge 38. Le plan P est un plan de symétrie de chaque réduction 344.

La réalisation des figures 6A, 6B, 6C, proche de celle des figures 5A, 5B, 5C, s'en distingue uniquement par le fait que la section d'une réduction 444, également constituée par l'intersection d'un U avec la face cylindrique 34 du deuxième corps de piston 33, et donc avec la deuxième paroi cylindrique 28, croit le long du conduit 445 correspondant depuis la gorge 38 jusqu'à la face transversale 39 de ce deuxième corps de piston 33. Ainsi, les arêtes 451 qui sont au contact de la deuxième paroi cylindrique 28 divergent symétriquement par rapport au plan P radial, contenant l'axe de rotation 5 et l'axe 27, depuis la gorge 38 jusqu'à la face transversale 39. Les symétries par rapport au plan T, par rapport à l'axe 27 et par rapport au plan P subsistent, de même qu'est réalisée la liaison entre les chambres de travail 25 et 35.

Il doit être observé que le plan P, qui contient l'axe de rotation 5 et l'axe 27, contient aussi l'arête de contact du rouleau 52 avec la came 9. Par ailleurs, les diverses réductions 44; 144; 244; 344; 444 de la section transversale du deuxième corps de piston 33 ont conduit à supprimer de la matière constitutive dudit deuxième corps de piston 33 dans les zones d'intersection dudit plan P avec la deuxième surface cylindrique 28. La concomitance de ces caractéristiques permet un certain pivotement, en fait limité, mais cependant utile et suffisant, du piston autour d'un axe orthogonal à l'axe de rotation 5 et à l'axe 27 du piston. Ce pivotement est utile, car, dans le cas où la surface de la came 9, normalement cylindrique (bien qu'ondulée), présente quelques imperfections d'usinage, ce petit pivotement permet l'obtention d'un appui satisfaisant des génératrices du rouleau cylindrique 52 sur la came 9, sans provoquer de coincement du deuxième corps de piston 33 à l'intérieur de la deuxième paroi cylindrique 28.

Les conduits longitudinaux 45; 145; 245; 345; 445 réalisent d'abord la liaison des chambres de travail 25 et 35, et permettent donc au fluide sous pression admis par les conduits de distribution 22, ou 23, d'agir sur la surface de la face transversale 39, sur celles des réductions de section 44; 144; 244; 344; 444, et, sur la surface de la face transversale 37, c'est-à-dire, au total, sur la surface de la section transversale entière de la première paroi cylindrique 26. Naturellement, ces mêmes conduits longitudinaux permettent l'évacuation du fluide hors des cylindres par l'intermédiaire des autres conduits de distribution (23, ou, 22).

Mais il convient d'observer encore que la longueur des conduits longitudinaux 45; 145; 245; 345; 445 n'est pas constante: maximale lorsque la face transversale 39 est la plus proche du fond 40, cette longueur décroît au fur et à mesure que la distance entre la face transversale 39 et le fond 40 augmente, et diminue également la perte de charge des conduits longitudinaux. Cette caractéristique est naturellement recherchée et permet l'obtention d'un rendement élevé du moteur hydraulique.

Il est noté que les sections des conduits longitudinaux peuvent être progressives (figures 3A, 3B et 3C, et, figures 6 A, 6B, 6C), ces conduits étant en outre faciles à réaliser, car débouchant à la périphérie radiale 34 du deuxième corps de piston 33. De plus, les usinages sont réalisés sur des pièces de petites dimensions - les pistons - ce qui les rend économiques et aisés. Enfin, les parties centrales des pistons, exemptes de conduits, ne sont pas affaiblies, ni par un conduit central, ni par des conduits transversaux.

Les usinages des réalisations des figures 2A, 2B, 2C, et, 3A, 3B, 3C sont des fraisages simples au moyen de fraises "une taille". Les usinages des réalisations des figures 4A, 4B, 4C; 5A, 5B, 5C; et, 6A, 6B, 6C peuvent être effectués par des fraises "trois tailles". Celui des figures 4A, 4B, 4C, peut également être obtenu par électroérosion.

L'invention n'est pas limitée aux réalisations représentées, mais en couvre au contraire toutes les variantes qui pourraient leur être apportées, sans sortir de leur cadre.

## Revendications

1. Piston utilisable dans un moteur hydraulique comprenant un carter (1) et un bloc-cylindres (7) monté rotatif (4) par rapport au carter autour d'un axe de rotation (5), bloc-cylindres dans lequel au moins un cylindre est ménagé et présente une première (26) et une deuxième (28) paroi cylindrique ayant des axes parallèles, éventuellement confondus (27), la première paroi cylindrique (26) étant plus éloignée de l'axe de rotation (5) que la deuxième paroi cylindrique (28) et ayant une section transversale supérieure à celle de ladite deuxième paroi cylindrique,
le piston comportant un premier (31) et un deuxième (33) corps de piston, dont les génératrices sont parallèles à un même axe (27), qui sont montés coulissants à l'intérieur de, et par rapport auxdites première (26) et deuxième (28) parois cylindriques du cylindre et avec lesquelles ils délimitent des première (35) et deuxième (25) chambres de travail d'un fluide, respectivement, un moyen d'étanchéité (42) réalisant l'étanchéité entre le premier corps de piston (31) et la première paroi cylindrique (26) et un moyen de communication réalisant une communication permanente entre lesdites première et deuxième chambres de travail,
caractérisé en ce que ledit moyen de communication comprend au moins une réduction (44; 144; 244; 344; 444) de la section transversale du deuxième corps de piston (33), chaque réduction de la section transversale s'étendant longitudinalement à la périphérie radiale dudit deuxième corps de piston, entre une section transversale d'extrémité (39) du deuxième corps de piston (33) et le premier corps de piston (31-38).

2. Piston selon la revendication 1,
caractérisé en ce que le deuxième corps de piston (33) possédant un axe de piston (27) constituant un axe de symétrie parallèle à l'axe des génératrices de ce deuxième corps de piston, le moyen de communication comprend deux réductions de la section transversale du deuxième corps de piston constituées par deux conduits longitudinaux (45; 145; 245; 345; 445) qui débouchent à la périphérie radiale du deuxième corps de piston, en étant disposés symétriquement par rapport à l'axe de piston (27).

3. Piston selon l'une quelconque des revendications 1 et 2,
caractérisé en ce que le moyen de communication comprend en outre une gorge transversale (38), qui est voisine de la zone de raccordement des premier (31) et deuxième (33) corps de piston et dans laquelle débouchent la ou les réductions de la section transversale du deuxième corps de piston.

4. Piston selon l'une quelconque des revendications 1 à 3,
caractérisé en ce que, le piston étant susceptible, par l'intermédiaire d'un rouleau (52) monté rotatif autour d'un axe (53) sensiblement parallèle à l'axe de rotation du bloc-cylindres, de prendre appui sur une came de réaction (9) solidaire du carter (1) du moteur hydraulique, le deuxième corps de piston (33) possède un axe de piston (27) constituant un axe central de symétrie, et comprend deuxdites réductions (44; 144; 244; 344; 444) de sa section transversale, qui sont symétriques mutuellement par rapport à l'axe de piston (27) et par rapport au plan (T) perpendiculaire à l'axe de rotation (5) et contenant l'axe de piston (27).

5. Piston selon l'une quelconque des revendications 1 à 4,
caractérisé en ce que la section transversale (44) de chaque réduction est constituée par la surface comprise entre la surface délimitant la deuxième paroi cylindrique (28) et une corde (43; 143) intersectant ladite surface délimitant la deuxième paroi cylindrique.

6. Piston selon l'une quelconque des revendications 1 à 4,
caractérisé en ce que le deuxième corps de piston (33) possédant un axe de piston (27) constituant un axe de symétrie, dans la configuration dans laquelle le deuxième corps de piston est disposé au moins partiellement en regard de la deuxième paroi cylindrique (28), la section transversale de chaque réduction est constituée par l'intersection, d'une part, d'un rectangle (247), dont une médiane (246) est contenue dans un plan (P) contenant l'axe de piston (27) et dont deux côtés (247) intersectent la périphérie radiale (34) du deuxième corps de piston (33), avec, d'autre part, la surface délimitant la deuxième paroi cylindrique (28).

7. Piston selon l'une quelconque des revendications 1 à 4,
caractérisé en que le deuxième corps de piston (33) possédant un axe de piston (27) constituant un axe de symétrie, dans la configuration dans laquelle le deuxième corps de piston est disposé au moins partiellement en regard de la deuxième paroi cylindrique, la section transversale de chaque réduction (344; 444) est constituée par l'intersection, d'une part, d'un U, dont la barre transversale (348), constituée par un demi-cercle, joint les deux branches parallèles (349) du U, la droite (350) équidistante desdites branches (349) du U étant contenue dans un plan (P) contenant l'axe de piston (27), les deux branches (349) du U intersectant la surface (34) délimitant la périphérie radiale du deuxième corps de piston, avec, d'autre part, la surface délimitant la deuxième paroi cylindrique (28).

## Patentansprüche

1. Kolben zur Verwendung in einem hydraulischen Motor mit einem Gehäuse (1) und einem Zylinderblock (7), der um eine Drehachse (5) bezüglich des Gehäuses drehbar gelagert ist, und in dem mindestens ein Zylinder angeordnet ist, der eine erste (26) und eine zweite (28) zylindrische Wand mit parallelen, ggf. zusammenfallenden, Achsen (27) aufweist, wobei die erste zylindrische Wand (26) von der Drehachse (5) weiter entfernt ist als die zweite zylindrische Wand (28) und einen Querschnitt aufweist, der größer ist als derjenige der zweiten zylindrischen Wand,
wobei der Kolben einen ersten (31) und einen zweiten (33) Kolbenkörper hat, deren Mantellinien zu einer gemeinsamen Achse (27) parallel sind, und die innerhalb und bezüglich der genannten ersten (26) bzw. zweiten (28) zylindrischen Wand des Zylinders gleitend angeordnet sind und mit diesen eine erste (35) bzw. zweite (25) Arbeitskammer für ein Fluid begrenzen, wobei eine Dichtungsanordnung (42) zwischen dem ersten Kolbenkörper (31) und der ersten zylindrischen Wand (26) abdichtet und eine Verbindungsanordnung eine ständige Verbindung zwischen der ersten und der zweiten Arbeitskammer herstellt,
dadurch gekennzeichnet, daß d-ie Verbindungsanordnung mindestens eine Querschnittsabnahme (44; 144; 244; 344; 444) des zweiten Kolbenkörpers (33) umfaßt, wobei jede Querschnittsabnahme sich in Längsrichtung an der radialen Peripherie des zweiten Kolbenkörpers zwischen einem Endquerschnitt (39) des zweiten Kolbenkörpers (33) und dem ersten Kolbenkörper (31-38) erstreckt.

2. Kolben nach Anspruch 1, bei dem der zweite Kolbenkörper (33) eine Kolbenachse (27) besitzt, die eine zu den Mantellinien dieses zweiten Kolbenkörpers parallele Symmetrieachse bildet,
dadurch gekennzeichnet, daß die Verbindungsanordnung zwei Querschnittsabnahmen des zweiten Kolbenkörpers umfaßt, welche von zwei Längskanälen (45; 145; 245; 345; 445) gebildet sind, die an der radialen Peripherie des zweiten Kolbenkörpers münden, wobei sie symmetrisch zur Kolbenachse (27) angeordnet sind.

3. Kolben nach Anspruch 1 oder 2,
dadurch gekennzeichnet, daß die Verbindungsanordnung ferner eine Querrille (38) umfaßt, die dem Übergangsbereich zwischen dem ersten (31) und dem zweiten (33) Kolbenkörper benachbart ist, und in welche die Querschnittsabnahme(n) des zweiten Kolbenkörpers mündet bzw. münden.

4. Kolben nach einem der Ansprüche 1 bis 3, bei dem der Kolben über eine Rolle (52), die um eine zur Drehachse des Zylinderblockes im wesentlichen parallele Achse (53) drehbar ist, an einer als Widerlager dienenden Kurvenscheibe (9) abstützbar ist, die am Gehäuse (1) des hydraulischen Motors befestigt ist,
dadurch gekennzeichnet, daß der zweite Kolbenkörper (33) mit seiner Kolbenachse (27) eine zentrale Symmetrieachse bildet und zwei der genannten Abnahmen (44; 144; 244; 344; 444) seines Querschnittes aufweist, die gegenseitig bezüglich der Kolbenachse (27) und bezüglich der zur Drehachse (5) lotrechten, die Kolbenachse (27) enthaltenden Ebene (T) symmetrisch sind.

5. Kolben nach einem der Ansprüche 1 bis 4,
dadurch gekennzeichnet, daß der Querschnitt (44) jeder Abnahme von der Fläche gebildet ist, die zwischen der Begrenzungsfläche der zweiten zylindrischen Wand (28) und einer diese Begrenzungsfläche schneidenden Sehne (43; 143) eingeschlossen ist.

6. Kolben nach einem der Ansprüche 1 bis 4, bei dem der zweite Kolbenkörper (33) eine Kolbenachse (27) aufweist, die eine Symmetrieachse bildet,
dadurch gekennzeichnet, daß in der Ausgestaltung, in welcher der zweite Kolbenkörper mindestens teilweise der zweiten zylindrischen Wand (28) gegenüberliegend angeordnet ist, der Querschnitt jeder Abnahme gebildet ist von der Durchdringung einerseits eines Rechtecks (247), von dem eine Mittellinie (246) in einer die Kolbenachse (27) enthaltenden Ebene (P) liegt, und von dem zwei Seiten (247) die radiale Peripherie (34) des zweiten Kolbenkörpers (33) schneiden, und andererseits der die zweite zylindrische Wand (28) begrenzenden Fläche.

7. Kolben nach einem der Ansprüche 1 bis 4, bei dem der zweite Kolbenkörper (33) eine Kolbenachse (27) aufweist, die eine Symmetrieachse bildet,
dadurch gekennzeichnet, daß in der Ausgestaltung,in welcher der zweite Kolbenkörper mindestens teilweise der zweiten zylindrischen Wand gegenüberliegend angeordnet ist, der Querschnitt jeder Abnahme (344; 444) gebildet ist von der Durchdringung einerseits eines U, dessen von einem Halbkreis gebildeter Quersteg (348) die beiden parallelen Schenkel (349) des U verbindet, wobei die von diesen Schenkeln (349) des U gleichweit entfernte Gerade (350) in einer die Kolbenachse (27) enthaltenden Ebene (P) liegt, wobei die beiden Schenkel (349) des U die Begrenzungsfläche der radialen Peripherie des zweiten Kolbenkörpers schneiden, und andererseits der die zweite zylindrische Wand (28) begrenzenden Fläche.

## Claims

1. Piston suitable for use in a hydraulic motor, comprising a housing (1) and a cylinder block (7) which is mounted to rotate (4) relative to the housing about an axis of rotation (5) and in which at least one cylinder is formed and has a first (26) and a second (28) cylindrical wall having parallel, possibly coinciding axes (27), the first cylindrical wall (26) being further away from the axis of rotation (5) than the second cylindrical wall (28) and having a larger cross section than that of the said second cylindrical wall, the piston including a first (31) and a second (33) piston body, the generatrices of which are parallel with one single axis (27) and are mounted to slide within and relative to the said first (26) and second (28) cylindrical walls of the cylinder and together with which they delimit respectively first (35) and second (25) working fluid chambers, a sealing means (42) producing the seal between the first piston body (31) and the first cylindrical wall (26) and a communication means providing permanent communication between the said first and second working chambers, characterised in that the said communication means comprises at least one reduction (44; 144; 244; 344; 444) in the cross section of the second piston body (33), each reduction in the cross section extending longitudinally relative to the radial periphery of the said second piston body between an end cross section (39) of the second piston body (33) and the first piston body (31-38).

2. Piston according to claim 1, characterised in that, as the second piston body (33) has a piston axis (27) forming an axis of symmetry parallel with the axis of the generatrices of this second piston body, the communication means comprises two reductions in the cross section of the second piston body formed by two longitudinal conduits (45; 145; 245; 345; 445) which open into the radial periphery of the second piston body, disposed symmetrically relative to the piston axis (27).

3. Piston according to either of claims 1 and 2, characterised in that the communication means moreover comprises a transverse groove (38) close to the connection zone between the first (31) and the second (33) piston bodies and into which the reduction or reductions in the cross section of the second piston body open.

4. Piston according to any one of claims 1 to 3, characterised in that, as the piston can bear against a reaction cam (9) integral with the housing (1) of the hydraulic motor by way of a roller (52) mounted to rotate about an axis (53) substantially parallel to the axis of rotation of the cylinder block, the second piston body (33) has a piston axis (27) forming a central axis of symmetry and comprises two of the said reductions (44; 144; 244; 344; 444) in its cross section which are mutually symmetrical relative to the piston axis (27) and relative to the plane (T) perpendicular to the axis of rotation (5) and containing the piston axis (27).

5. Piston according to any one of claims 1 to 4, characterised in that the cross section (44) of each reduction is formed by the surface included between the surface delimiting the second cylindrical wall (28) and a chord (43; 143) intersecting the said surface delimiting the second cylindrical wall.

6. Piston according to any one of claims 1 to 4, characterised in that, as the second piston body (33) has a piston axis (27) forming an axis of symmetry, in the configuration in which the second piston body is disposed at least partially opposite the second cylindrical wall (28), the cross section of each reduction is formed by the intersection of, on the one hand, a rectangle (247), a median (246) of which is contained in a plane (P) containing the piston axis (27) and two sides (247) of which intersect the radial periphery (34) of the second piston body (33) and, on the other hand, the surface delimiting the second cylindrical wall (28).

7. Piston according to any one of claims 1 to 4, characterised in that, as the second piston body (33) has a piston axis (27) forming an axis of symmetry, in the configuration in which the second piston body is disposed at least partially opposite the second cylindrical wall, the cross section of each reduction (344; 444) is formed by the intersection of, on the one hand, a U, the crossbar (348) of which formed by a semi-circle joins the two parallel branches (349) of the U, the equidistant straight line (350) of the said branches (349) of the U being contained in a plane (P) containing the piston axis (27), the two branches (349) of the U intersecting the surface (34) delimiting the radial periphery of the second piston body and, on the other hand, the surface delimiting the second cylindrical wall (28).
